# EUROPÄISCHE PATENTSCHRIFT

(11) **EP 2 540 657 B1**
(45) Veröffentlichungstag und Bekanntmachung des Hinweises auf die Patenterteilung: **18.09.2013**
(21) Anmeldenummer: 12169065.5
(22) Anmeldetag: 23.05.2012
(51) Int. Cl.: B66F 9/075, B66F 17/00

(54) **Flurförderzeug mit Sicherheitsvorrichtung**
Industrial truck with safety device
Chariot de manutention avec dispositif de sécurité

(30) Priorität: 29.06.2011 DE 102011105953
(43) Veröffentlichungstag der Anmeldung: 02.01.2013
(73) Patentinhaber: Linde Material Handling GmbH, 63743 Aschaffenburg (DE)
(72) Erfinder: Weber, Bernd-Jürgen, 63840 Hausen (DE)
(74) Vertreter: Geirhos, Johann

(56) Entgegenhaltungen:
- EP-A2- 0 785 168
- DE-A1- 3 042 956
- DE-A1- 19 650 338
- JP-A- 2002 316 795

## Beschreibung

Die Erfindung betrifft ein Flurförderzeug, beispielsweise einen Gegengewichtsgabelstapler. Insbesondere betrifft die Erfindung ein Flurförderzeug mit einem hinter einem Fahrerplatz angeordneten Schaltelement zur Bedienung von Funktionen des Flurförderzeugs, wobei das Schaltelement sich in einem Griffbereich einer sich auf dem Fahrerplatz befindlichen Person mit seitlich gedrehtem Oberkörper befindet.

Bei Flurförderzeugen, die von einem mitfahrenden Fahrer gesteuert werden, wird aus Sicherheitsgründen gefordert, dass - wie im Straßenverkehr der Fahrer eines Kraftfahrzeugs - sich der Fahrer bei Rückwärtsfahrt soweit nach hinten umdreht und seinen Blick nach hinten richtet, dass er den Bereich, in dem er fährt, vollständig in seinem Gesichtsfeld hat. Diese Körperhaltung mit weit herum gedrehtem Oberkörper ist relativ unbequem. Bei Flurförderzeugen, vor allem bei Gabelstapiern, kommt es jedoch sehr häufig zu Rückwärtsfahrten. Dies ist beispielsweise beim Be- und Entladen eines Lastkraftwagens der Fall, wenn von der Ladefläche Paletten abgeladen werden.

Im Regelfall ist es möglich, Flurförderzeuge und insbesondere Gabelstapler mit derselben oder einer nur unwesentlich geringeren Geschwindigkeit in rückwärtiger Richtung zu fahren.

Bekannt ist es, als Hilfe für das Rückwärtsfahren Systeme zur Überwachung des Raumes hinter dem Fahrzeug vorzusehen, die bei einem Hindernis ein Warnsignal, entweder optisch und/oder akustisch abgeben. Sollte der Fahrer sich allerdings bei der Rückwärtsfahrt nicht ordnungsgemäß umdrehen und/oder sich nur auf diese Systeme verlassen, so stellt dies dennoch letztlich eine Fahrt ohne Sicht dar, da keine näheren Informationen über die Art der Hindernisse für den Fahrer verfügbar sind. Weiterhin sind Kameraüberwachungssysteme für den Raum hinter dem Flurförderzeug bzw. dem Gabelstapler bekannt, die dem Fahrer ein Videobild bei Rückwärtsfahrt anbieten. Nachteilig ist jedoch, dass dies bedeutet, dass die Rückwärtsfahrt nur anhand eines kleinen Videobildschirmbildes erfolgt, da im Regelfall zwischen den erforderlichen Anzeigen und Armaturen vor dem Fahrerplatz keine sehr große Bildschirmfläche untergebracht werden kann. Zudem ist bei Kamerasystemen mit einem Bildschirm keine räumliche Darstellung des rückwärtigen Raumes gegeben. Weiterhin ist an diesem Stand der Technik nachteilig, dass solche Kammerüberwachungssysteme sehr aufwändig und teuer sind.

Aus der JP 2002 316795 A ist ein Flurförderzeug mit einem Haltegriff für die Hand des Fahrers zur Abstützung bekannt, wenn der Oberkörper nach hinten gedreht ist. Weiterhin sind ein Blinkerschalter und eine Hupe so angeordnet, dass der Fahrer diese mit der Hand an dem Haltegriff bedienen kann.

Der vorliegenden Erfindung liegt die Aufgabe zugrunde, ein Flurförderzeug, insbesondere einen Gegengewichtsgabelstapler, zur Verfügung zu stellen, bei dem während einer Rückwärtsfahrt auf eine korrekte und richtige Bedienung durch einen Fahrer hingewirkt wird.

Diese Aufgabe wird durch ein Flurförderzeug mit den Merkmalen des Patentanspruchs 1 gelöst. Vorteilhafte Weiterbildungen des erfindungsgemäßen Flurförderzeugs sind in den Unteransprüchen angegeben.

Diese Aufgabe wird erfindungsgemäß dadurch gelöst, dass bei einem Flurförderzeug, insbesondere einem Gegengewichtsgabelstapler, mit einem hinter einem Fahrerplatz angeordneten Schaltelement zur Bedienung von Funktionen des Flurförderzeugs, wobei das Schaltelement sich in einem Griffbereich einer sich auf dem Fahrerplatz befindlichen Person mit seitlich gedrehtem Oberkörper befindet, bei betätigtem Schaltelement der gesamte Geschwindigkeitsbereich für Rückwärtsfahrt und bei nicht betätigtem Schaltelement ein eingeschränkter Geschwindigkeitsbereich für Rückwärtsfahrt zur Verfügung steht.

Das Schaltelement weist somit die Funktion eines Totmannschalters auf, das nur bei einer Betätigung den regulären Betrieb des Flurförderzeugs während einer Rückwärtsfahrt mit dem gesamten Geschwindigkeitsbereich mit der normalen unreduzierten Maximalgeschwindigkeit für die Rückwärtsfahrt ermöglicht. Ist bei einer Rückwärtsfahrt das Schaltelement nicht betätigt, steht bei einer Rückwärtsfahrt lediglich ein eingeschränkter Geschwindigkeitsbereich mit einer deutlich reduzierten Maximalgeschwindigkeit für die Rückwärtsfahrt zur Verfügung. Vorteilhaft wird ein Fahrer dadurch angehalten, sich bei Rückwärtsfahrt ordnungsgemäß umzudrehen und seinen Blick nach hinten in Rückwärtsfahrtrichtung zu richten, um das Schaltelement betätigen zu können. Dadurch wird der Gefahr entgegengewirkt, die durch die Routine des häufigen Rückwärtsfahrten bei Flurförderzeugen auftreten könnte. Das "Kriechen" mit einer geringen Geschwindigkeit mit reduzierter Maximalgeschwindigkeit in dem eingeschränkten Geschwindigkeitsbereich bei einer Rückwärtsfahrt mit unbetätigtem Schaltelement wird als den Arbeitsablauf aufhaltend empfunden und die Fahrer werden dieses zu vermeiden suchen. Durch den eingeschränkten Geschwindigkeitsbereich wird sichergestellt, dass das Flurförderzeug in Gefahrensituationen notfalls auch ohne Betätigung des Schaltelements rückwärts bewegt werden kann und gegebenenfalls aus einer Gefahrenstelle heraus manövriert werden könnte. Es ist aber natürlich auch denkbar und unter bestimmten Umständen eventuell sinnvoll, ein Flurförderzeug vorzusehen, bei dem die Betätigungen des hinter einem Fahrerplatz angeordneten Schaltelements die Voraussetzung und Freigabe für eine Rückwärtsfahrt darstellt und das Flurförderzeug ansonsten nicht rückwärts bewegt werden kann.

Vorteilhaft gibt das Schaltelement nur bei andauernder Betätigung ein Schaltsignal.

Dadurch wird ein Fahrer auf dem Fahrerplatz angehalten, während der gesamten Dauer einer Rückwärtsfahrt sich umzudrehen und seinen Blick nach hinten zu richten.

In vorteilhafte Ausgestaltung der Erfindung ist das Schaltelement ein Druckschalter, der für ein Schaltsignal andauernd gedrückt werden muss.

Der Fahrerplatz kann einen Fahrersitz aufweisen.

Die Erfindung wirkt sich bei einem Flurförderzeug mit einem nach vorne ausgerichteten Fahrersitz als Fahrerplatz besonders vorteilhaft aus, da im Gegensatz zu einem Fahrerplatz für einen stehenden Fahrer, die Routine noch schneller dazu führt, dass die unbequeme Körperhaltung des sich Umdrehens während einer Rückwärtsfahrt vermieden wird.

Das Schaltelement ist gemäß einer bevorzugten Ausführungsform der Erfindung am Fahrerplatz an einer geeigneten Stelle in einem Bereich seitlich neben und/oder hinter dem Fahrersitz angeordnet werden. Hierdurch wird auf einfache Weise eine Anordnung des Schaltelements erzielt, die lediglich eine Betätigung des Schaltelements ermöglicht, wenn sich der Fahrer mit dem Oberkörper für bzw. während einer Rückwärtsfahrt nach hinten dreht, um den Blick bei einer Rückwärtsfahrt in Fahrtrichtung nach hinten zu richten.

Beispielsweise kann das Schaltelement an einer den Fahrersitz tragenden Haube seitlich neben oder hinter dem Fahrersitz angeordnet werden.

Sofern der Fahrerarbeitsplatz mit einer Armlehne oder einer Armauflage, beispielsweise einer am Fahrersitz angeordneten Armlehne, versehen ist, kann das Schaltelement an der Armauflage bzw. der Armlehne seitlich neben oder hinter dem Fahrersitz angeordnet werden.

Sofern der Fahrerplatz ein Fahrerschutzdach mit mindestens einem hinteren Holm aufweist, kann das Schaltelement an dem hinteren Holm angeordnet sein. Durch die Anbringung des Schaltelements am hinteren Holm kann mit geringem Bauaufwand eine Anordnung des Schaltelements in einem Bereich seitlich neben oder hinter dem Fahrersitz erzielt werden.

Vorteilhaft weist das Fahrschutzdach zwei hintere Holme auf und ist das Schaltelement an dem in Fahrtrichtung betrachtetet rechten Holm angeordnet.

Durch die Anbringung des Schaltelements an einem hinteren Holm kann das Schaltelement in günstiger Griffposition auf Brusthöhe angeordnet werden. Insbesondere ist dies mit geringem Aufwand möglich bei Gegengewichtsgabelstaplern, die ein Fahrerschutzdach aufweisen müssen.

Vorteilhaft ist gemäß einer Weiterbildung der Erfindung ein Handgriff so angeordnet, dass mit Fingern einer den Handgriff greifenden Hand das Schaltelement betätigt werden kann.

Durch den zusätzlichen Handgriff kann der Fahrer sich abstützen und die Körperhaltung während der Rückwärtsfahrt ist dadurch bequemer.

Der eingeschränkte Geschwindigkeitsbereich bei Rückwärtsfahrt kann einer Schrittgeschwindigkeit entsprechen, insbesondere eine reduzierte maximale Rückwärtsfahrtgeschwindigkeit von 2 km/h aufweist.

In dem eingeschränkten Geschwindigkeitsbereich bei Rückwärtsfahrt kann die Beschleunigung rückwärts reduziert sein.

Durch den eingeschränkten Geschwindigkeitsbereich und/oder die reduzierte Beschleunigung des Flurförderzeugs bei einer Rückwärtsfahrt mit unbetätigtem Schaltelement wird sichergestellt, dass das Flurförderzeug notfalls auch ohne Betätigung des Schaltelements aus einer Gefahrenstelle heraus manövriert werden kann.

Vorteilhaft ertönt bei einer Rückwärtsfahrt in dem eingeschränkten Geschwindigkeitsbereich ein Warnton, insbesondere anstatt einem bei Rückwärtsfahrt regulären Piepton ein Dauerwarnton. Bei betätigtem Schaltelement und regulärer Rückwärtsfahrt wird somit ein Piepton als akustisches Warnsignal erzeugt. Erfolgt eine Rückwärtsfahrt bei unbetätigtem Schaltelement wird ein verändertes akustisches Warnsignal in Form eines Dauerwarntons erzeugt. Die Veränderung des akustischen Warnsignals ermöglicht es auf einfache Weise, dass von der Umgebung des Flurförderzeugs der Betrieb des Flurförderzeugs mit unbetätigtem Schaltelement sicher erfasst und wahrgenommen werden kann.

Dadurch werden Personen in der Umgebung des Flurförderzeugs zum einen gewarnt. Zum anderen wird dadurch das Verhalten des Fahrers deutlich und dieser angehalten, das Schaltelement stets zu betätigen und sich umzudrehen.

Weitere Vorteile und Einzelheiten der Erfindung werden anhand des in der schematischen Figur dargestellten Ausführungsbeispiels näher erläutert. Hierbei zeigt die Figur ein erfindungsgemäßes Flurförderzeug mit Schaltelement in Seitenansicht.

In der Figur ist ein erfindungsgemäßes Flurförderzeug 1 dargestellt, das beispielsweise als Gegengewichtsgabelstapler 2 ausgebildet ist, und mit einem Schaltelement 3 ausgestattet ist.

Der Gegengewichtsgabelstapler 2 weist frontseitig eine als Hubgerüst ausgebildete vordere Hubvorrichtung 4 mit einem an dieser höhenbeweglich geführten Lastaufnahmemittel 5 auf, beispielsweise einer aus zwei Gabelzinken bestehenden Lastgabel. Ein auf dem Lastaufnahmemittel 5 aufliegendes Lastgewicht wird durch ein heckseitiges hinteres Gegengewicht 6 ausgeglichen.

Der in dem vorliegenden Beispiel beispielsweise batterie-elektrisch angetriebene Gegengewichtsgabelstapler 2 wird über Vorderräder 7 und nicht dargestellte Elektromotoren als Fahrantrieb angetrieben und weist als Dreiradstapler ein einzelnes gelenktes Hinterrad 8 auf. Der Gegengewichtsgabelstapler 2 kann alternativ mit einem verbrennungsmotorischen Antriebssystem versehen sein.

Ein Fahrerplatz 9 des Flurförderzeugs 1 ist mit einem nach Vorne in Richtung zu der Hubvorrichtung 4 orientierten Fahrersitz 10 versehen. Der Fahrersitz 10 und weitere Bedienelemente, beispielsweise ein Lenkrad 11, befinden sich unter einem Fahrerschutzdach 12. Das Fahrerschutzdach 12 ist durch hintere Holme 14 und gegebenenfalls zusätzliche vordere Holme 13 an einem Fahrzeugkörper des Flurförderzeugs 1 abgestützt.

Der Fahrersitz 10 ist auf einer Haube 20 angeordnet, die einen in dem Fahrzeugkörper ausgebildeten Aggregateraum nach oben abdeckt, in dem bei einem batterie-elektrisch angetriebenen Gegengewichtsgabelstapler 2 eine Traktionsbatterie bzw. bei einem verbrennungsmotorisch angetriebenen Gegengewichtsgabelstapler 2 ein Verbrennungsmotor angeordnet ist.

Weiterhin kann der Fahrerarbeitsplatz 9 mit einer Armauflage bzw. der Fahrersitz 10 mit einer Armlehne versehen sein, wobei an der Armauflage bzw. der Armlehne Bedienelemente, beispielsweise Joysticks, zur Steuerung von Funktionen, beispielsweise der Hubvorrichtung 4 und/oder des Lastaufnahmemittels 5, angeordnet sein können.

Das Schaltelement 3 ist hinter dem Fahrerplatz 9 in einem Bereich seitlich neben oder hinter dem Fahrersitz 10 derart angeordnet, dass es von einem auf dem Fahrersitz 10 befindlichen Fahrer nur mit seitlich nach hinten gedrehtem Oberkörper und somit für oder bei einer Rückwärtsfahrt nach hinten in Rückwärtsfahrtrichtung blickenden Fahrer betätigt werden kann.

Das Schaltelement 3 weist erfindungsgemäß die Funktion eines Totmannschalters auf, durch das bei einer Rückwärtsfahrt die Rückwärtsfahrgeschwindigkeit von einem eingeschränkten Geschwindigkeitsbereich mit reduzierter maximaler Rückwärtsfahrgeschwindigkeit von beispielsweise maximal 2 km/h bei unbetätigtem Schaltelement mittels einer Betätigung auf den gesamten Geschwindigkeitsbereich mit unreduzierter maximaler Rückwärtsfahrgeschwindigkeit, die in der Regel größer als 10km/h beträgt, umgeschaltet bzw. freigegeben werden kann. Zudem ist bei unbetätigtem Schaltelement 3 eine Reduzierung der Beschleunigung des Flurförderzeugs 1 bei einer Rückwärtsfahrt möglich.

Das Schaltelement 3 steht hierzu mit einer nicht mehr dargestellten elektronischen Steuerung in Wirkverbindung, die den Fahrantrieb steuert.

Im dargestellten Ausführungsbeispiels ist das Schaltelement 3 an dem hinteren Holm 14 befestigt, bevorzugt auf Brüsthöhe des Fahrers, so dass dieses Schaltelement 3 von dem Fahrer gut erreicht werden kann, wenn der Fahrer sich bei einer Rückwärtsfahrt auf dem Fahrersitz 10 sitzend nach rückwärts wendet und den Oberkörper nach hinten dreht, um seinen Blick nach hinten zu richten.

Alle Angaben in Bezug auf Richtungen, wie Vorwärtsfahrt, Rückwärtsfahrt, Vorne, Hinten beziehen sich auf die reguläre Vorwärts-Fahrtrichtung des Gegengewichtsgabelstapler 2, die durch den Pfeil V in der Figur angegeben ist. Angaben wie "rechts" oder "links" sind mit Blickrichtung in dieser Fahrtrichtung V zu verstehen.

Vorteilhaft ist dabei das Schaltelement 3 an dem rechten hinteren Holm 14 angebracht, die in der Darstellung der Figur durch den linken Holm 14 überdeckt ist.

Ein zusätzlicher Handgriff 15 an dem rechten hinteren Holm 14 ermöglicht es dem Fahrer, sich in der Körperhaltung mit nach rechts hinten gedrehtem Oberkörper abzustützen und gleichzeitig mit einem oder mehreren Fingern der Hand das Schaltelement 3 zu betätigen.

In dem vorliegenden Beispiel ist das als Totmannschalter ausgebildete Schaltelement 3 ein Druckschalter 16, der nur dann ein Schaltsignal gibt, wenn er andauernd gedrückt wird.

Die Erfindung ist nicht auf das dargestellte Ausführungsbeispiel beschränkt. Anstelle der Anordnung des Schaltelements 3 an dem hinteren Holm 14 ist alternativ eine Anordnung des Schaltelements 3 an der Haube 20 in einem Bereich seitlich neben oder hinter dem Fahrersitz 10 möglich. Alternativ kann das Schaltelement 3 an der Armauflage bzw. der Armlehne derart angeordnet werden, dass es hinter dem Fahrerplatz 9 in einem Bereich seitlich neben oder hinter dem Fahrersitz 10 angeordnet, so dass das Schaltelement 3 lediglich von einem auf dem Fahrersitz 10 befindlichen Fahrer mit seitlich nach hinten gedrehtem Oberkörper betätigt werden kann.

## Patentansprüche

1. Flurförderzeug, insbesondere Gegengewichtsgabelstapler (2), mit einem hinter einem Fahrerplatz (9) angeordneten Schaltelement (3) zur Bedienung von Funktionen des Flurförderzeugs (1), wobei das Schaltelement (3) sich in einem Griffbereich einer sich auf dem Fahrerplatz (9) befindlichen Person mit seitlich gedrehtem Oberkörper befindet,
**dadurch gekennzeichnet,**
**dass** bei betätigtem Schaltelement (3) der gesamte Geschwindigkeitsbereich für Rückwärtsfahrt und bei nicht betätigtem Schaltelement (3) ein eingeschränkter Geschwindigkeitsbereich für Rückwärtsfahrt zur Verfügung steht.

2. Flurförderzeug nach Anspruch 1,
**dadurch gekennzeichnet,**
**dass** das Schaltelement (3) nur bei andauernder Betätigung ein Schaltsignal gibt.

3. Flurförderzeug nach Anspruch 2,
**dadurch gekennzeichnet,**
**dass** das Schaltelement (3) ein Druckschalter (16) ist, der für ein Schaltsignal andauernd gedrückt werden muss.

4. Flurförderzeug nach einem der Ansprüche 1 bis 3,
**dadurch gekennzeichnet,**
**dass** der Fahrerplatz (9) einen Fahrersitz (10) aufweist.

5. Flurförderzeug nach Anspruch 4,
**dadurch gekennzeichnet,**
**dass** das Schaltelement (3) am Fahrerplatz (9) in einem Bereich seitlich neben und/oder hinter dem Fahrersitz (10) angeordnet ist.

6. Flurförderzeug nach Anspruch 4 oder 5,
**dadurch gekennzeichnet,**
**dass** der Fahrerarbeitsplatz (9) eine den Fahrersitz (10) tragenden Haube (20) aufweist, wobei das Schaltelement (3) an der Haube (20) angeordnet ist.

7. Flurförderzeug nach einem der Ansprüche 1 bis 5,
**dadurch gekennzeichnet,**
**dass** der Fahrerarbeitsplatz (9) mit einer Armlehne oder einer Armauflage, insbesondere einer am Fahrersitz (10) angeordneten Armlehne, versehen ist, wobei das Schaltelement (3) an der Armauflage bzw. der Armlehne angeordnet ist.

8. Flurförderzeug nach einem der Ansprüche 1 bis 7,
**dadurch gekennzeichnet,**
**dass** der Fahrerplatz (9) ein Fahrerschutzdach (12) mit mindestens einem hinteren Holm (14) aufweist, an dem das Schaltelement (3) angeordnet ist.

9. Flurförderzeug nach Anspruch 8,
**dadurch gekennzeichnet,**
**dass** das Fahrschutzdach (12) zwei hintere Holme (14) aufweist und das Schaltelement (3) an dem in Fahrtrichtung betrachtetet rechten Holm (14) angeordnet ist.

10. Flurförderzeug nach einem der Ansprüche 1 bis 9,
**dadurch gekennzeichnet,**
**dass** ein Handgriff (16) so angeordnet ist, dass mit Fingern einer den Handgriff (16) greifenden Hand das Schaltelement (3) betätigt werden kann.

11. Flurförderzeug nach einem der Ansprüche 1 bis 10,
**dadurch gekennzeichnet,**
**dass** der eingeschränkte Geschwindigkeitsbereich bei Rückwärtsfahrt einer Schrittgeschwindigkeit entspricht, insbesondere eine reduzierte maximale Rückwärtsfahrtgeschwindigkeit von 2 km/h aufweisen.

12. Flurförderzeug nach einem der Ansprüche 1 bis 11,
**dadurch gekennzeichnet,**
**dass** in dem eingeschränkten Geschwindigkeitsbereich bei Rückwärtsfahrt die Beschleunigung rückwärts reduziert ist.

13. Flurförderzeug nach einem der Ansprüche 1 bis 12,
**dadurch gekennzeichnet,**
**dass** bei einer Rückwärtsfahrt in dem eingeschränkten Geschwindigkeitsbereich ein Warnton ertönt, insbesondere anstatt einem bei Rückwärtsfahrt regulären Piepton ein Dauer-Warnton ertönt.

## Claims

1. Industrial truck, in particular counterbalance fork-lift truck (2), with a switching element (3), which is arranged behind a driver's place (1), for operating functions of the industrial truck (1), wherein the switching element (3) is located within reach of a person, with the upper body turned laterally, in the driver's place (9), **characterized in that**, when the switching element (3) is actuated, the entire speed range is available for reversing and, when the switching element (3) is not actuated, a limited speed range is available for reversing.

2. Industrial truck according to Claim 1, **characterized in that** the switching element (3) gives a switching signal only upon persistent actuation.

3. Industrial truck according to Claim 2, **characterized in that** the switching element (3) is a press switch (16) which has to be pressed persistently for a switching signal.

4. Industrial truck according to one of Claims 1 to 3, **characterized in that** the driver's place (9) is a driver's seat (10).

5. Industrial truck according to Claim 4, **characterized in that** the switching element (3) is arranged at the driver's place (9) in a region laterally next to and/or behind the driver's seat (10).

6. Industrial truck according to Claim 4 or 5, **characterized in that** the driver's place (9) has a hood (20) supporting the driver's seat (10), wherein the switching element (3) is arranged on the hood (20).

7. Industrial truck according to one of Claims 1 to 5, **characterized in that** the driver's place (9) is provided with an armrest or an arm support, in particular an armrest arranged on the driver's seat (10), wherein the switching element (3) is arranged on the arm support or the armrest.

8. Industrial truck according to one of Claims 1 to 7, **characterized in that** the driver's place (9) has a driver's protective roof (12) with at least one rear spar (14) on which the switching element (3) is arranged.

9. Industrial truck according to Claim 8, **characterized in that** the driver's protective roof (12) has two rear spars (14) and the switching element (3) is arranged on the right spar (14), as viewed in the direction of travel.

10. Industrial truck according to one of Claims 1 to 9, **characterized in that** a handle (16) is arranged in such a manner that the switching element (3) can be actuated by fingers of a hand gripping the handle (16).

11. Industrial truck according to one of Claims 1 to 10, **characterized in that** the limited speed range during reversing corresponds to a walking speed, in particular has a reduced maximum reversing speed of 2 km/h.

12. Industrial truck according to one of Claims 1 to 11, **characterized in that**, in the limited speed range during reversing, the acceleration rearwards is reduced.

13. Industrial truck according to one of Claims 1 to 12, **characterized in that**, during reversing in the limited speed range, a warning tone sounds, in particular a continuous warning tone sounds instead of a beeping tone which is normal during reversing.

## Revendications

1. Chariot de manutention, en particulier chariot élévateur à fourche à contrepoids (2), comprenant un élément de commutation (3) disposé derrière un poste de conduite (9) pour commander les fonctions du chariot de manutention (1), l'élément de commutation (3) se trouvant dans une région de préhension d'une personne se trouvant sur le poste de conduite (9), dont le torse est tourné sur le côté,
**caractérisé en ce que**
lorsque l'élément de commutation (3) est actionné, toute la plage de vitesses est disponible pour la conduite en marche arrière et lorsque l'élément de commutation (3) n'est pas actionné, une plage de vitesses limitée est disponible pour la conduite en marche arrière.

2. Chariot de manutention selon la revendication 1,
**caractérisé en ce que**
l'élément de commutation (3) ne fournit un signal de commutation qu'en cas d'actionnement continu.

3. Chariot de manutention selon la revendication 2,
**caractérisé en ce que**
l'élément de commutation (3) est un interrupteur à pression (16) qui doit être enfoncé en continu pour produire un signal de commutation.

4. Chariot de manutention selon l'une quelconque des revendications 1 à 3,
**caractérisé en ce que**
le poste de conduite (9) présente un siège de conducteur (10).

5. Chariot de manutention selon la revendication 4,
**caractérisé en ce que**
l'élément de commutation (3) sur le poste de conduite (9) est disposé dans une région latéralement à côté de et/ou derrière le siège de conducteur (10).

6. Chariot de manutention selon la revendication 4 ou 5,
**caractérisé en ce que**
le poste de conduite (9) présente un capot (20) portant le siège de conducteur (10), l'élément de commutation (3) étant disposé sur le capot (20).

7. Chariot de manutention selon l'une quelconque des revendications 1 à 5,
**caractérisé en ce que**
le poste de conduite (9) est pourvu d'un accoudoir ou d'un appui pour le bras, en particulier d'un accoudoir disposé sur le siège de conducteur (10), l'élément de commutation (3) étant disposé sur l'appui pour le bras ou sur l'accoudoir.

8. Chariot de manutention selon l'une quelconque des revendications 1 à 7,
**caractérisé en ce que** le poste de conduite (9) présente un toit de protection du conducteur (12) avec au moins un longeron arrière (14) sur lequel est disposé l'élément de commutation (3).

9. Chariot de manutention selon la revendication 8,
**caractérisé en ce que**
le toit de protection du conducteur (12) présente deux longerons arrière (14) et l'élément de commutation (3) est disposé sur le longeron de droite (14) considéré dans la direction d'avance.

10. Chariot de manutention selon l'une quelconque des revendications 1 à 9,
**caractérisé en ce**
**qu'**une poignée (16) est disposée de telle sorte que l'élément de commutation (3) puisse être actionné avec les doigts d'une main saisissant la poignée (16).

11. Chariot de manutention selon l'une quelconque des revendications 1 à 10,
**caractérisé en ce que**
la plage de vitesses limitée lors de la conduite en marche arrière correspond à une vitesse de marche à pied, en particulier présente une vitesse de conduite en marche arrière réduite maximale de 2 km/h.

12. Chariot de manutention selon l'une quelconque des revendications 1 à 11,
**caractérisé en ce que**
l'accélération vers l'arrière est réduite dans la plage de vitesses limitée lors de la conduite en marche arrière.

13. Chariot de manutention selon l'une quelconque des revendications 1 à 12,
**caractérisé en ce**
**qu'**un signal d'avertissement retentit lors d'une conduite en marche arrière dans la plage de vitesses limitée, en particulier un signal d'avertissement continu retentit à la place d'un bip régulier lors de la conduite en marche arrière.
